# FASCICULE DE BREVET EUROPEEN

(11) **EP 1 115 582 B1**
(45) Date de publication et mention de la délivrance du brevet: **20.11.2002**
(21) Numéro de dépôt: 99943009.3
(22) Date de dépôt: 21.09.1999
(51) Int. Cl.: B42F 11/00

(54) **SUPPORT DE DOCUMENTS PERMETTANT DE RANGER UN DOCUMENT DEPOURVU DE PERFORATIONS DANS UN CLASSEUR A ANNEAUX OU A BROCHES**
DOKUMENTHALTER ZUM EINBINDEN VON NICHT PERFORIERTEN DOKUMENTEN
DOCUMENT SUPPORT FOR STORING AN UNPERFORATED DOCUMENT IN A RING BINDER OR A PIN BINDER

(30) Priorité: 22.09.1998 FR 9811885
(43) Date de publication de la demande: 18.07.2001
(73) Titulaire: Lacube, Philippe, 06000 Nice (FR)
(72) Inventeur: Lacube, Philippe, 06000 Nice (FR)
(74) Mandataire: Hautier, Jean-Louis
(86) Numéro de dépôt international: FR9902232
(87) Numéro de publication internationale: WO00016990

(56) Documents cités:
- EP-A- 0 455 063
- WO-A-97/27068
- DE-B- 1 297 076
- DE-C- 566 355

## Description

La présente invention concerne un support de documents permettant de ranger dans un classeur à anneaux ou à broches ou tout autre système de rangement par embrochage un document dépourvu de perforations.

L'invention s'applique également au support de documents pourvus de perforations mais non adaptées à la configuration des broches ou des anneaux du classeur.

L'invention trouvera essentiellement son application dans le domaine du classement et des articles de bureau.

Dans l'état actuel de la technique, pour ranger dans des classeurs à anneaux ou à broches des documents non perforés ou non piqués de points de métal spéciaux, on place le document dans une pochette plastique perforée ou dans une pochette constituée d'un fond et de rabats (voir document EP-A-0455063) (cas 1), ou l'on fixe une bande adhésive perforée en bordure de la tranche du document (cas 2) ou l'on applique sur la quatrième de couverture un dispositif adhésif à collage périphérique partiel enfermant un coulisseau pourvu de pattes et trous d'embrochage déplaçable entre une position de mise en saillie des pattes et trous et une position rétractée de ceux-ci (cas 3).

Le brevet français FR 2.482.010 concerne quant à lui un support pour tenir des magazines, des périodiques, des brochures et d'autres feuilles pliées dans des classeurs à anneaux, à dossiers suspendus ou dans des couvertures à feuillets mobiles, caractérisé en ce qu'il comprend une barrette qui présente, le long de l'un de ses grands côtés, un certain nombre de trous dont l'espacement correspond à celui des anneaux ou des pinces de classeurs classiques, des classeurs à dossiers suspendus ou des couvertures à feuillets mobiles, et près de son autre grand côté, une fente qui est pratiquement parallèle à ce grand côté et dont la longueur correspond à la hauteur maximale des feuilles devant être classées, tandis que la largeur de ladite fente correspond à la moitié de l'épaisseur maximale desdites feuilles.

Le moyen utilisé dans le cas 1 n'est adapté qu'aux formats standards de documents et de plus ne permet pas d'y ranger des documents d'épaisseur importante ; par ailleurs, il ne permet pas une consultation, classeur ouvert, de l'intérieur du document classé.

Les moyens utilisés dans les cas 2 et 3, outre le fait qu'ils sont difficiles à positionner sur le document, présentent les inconvénients majeurs de ne pas être réutilisables et de modifier définitivement l'aspect du document à classer ; de plus, ils sont susceptibles d'abîmer les documents lorsque le support est arraché, ce qui survient lorsque le document à ranger dans le classeur a un poids substantiel.

Quant au système correspondant à la technique développée dans le brevet français FR 2.482.010, il s'agit de barrettes de maintien selon la tranche du document. Ces barrettes ont l'inconvénient d'induire une usure importante du document au niveau de sa tranche. En particulier, les extrémités sont particulièrement sollicitées et abîmées.

On constate par ailleurs des zones de concentration de contraintes élevées sur la barrette au niveau des parties latérales de la fente permettant l'insertion du document. De ce fait, les barrettes selon le brevet français FR 2.482.010 sont essentiellement fabriquées en matière plastique suffisamment rigide, ce qui augmente le coût de fabrication et provoque une sur-épaisseur induite par la présence d'un élément plastique dans l'épaisseur du document.

De plus, si le document est trop épais, la mise en place de la barrette par enfilage est difficile et on constate une torsion de la barrette.

La présente invention est un nouveau support de document visant à pallier les inconvénients des systèmes actuellement utilisés.

En premier lieu, l'invention a pour but de maintenir des documents dépourvus de perforations adaptées sans les abîmer. A ce sujet, le support ici présenté a l'avantage de ceindre le document selon son épaisseur et non pas selon sa tranche. Par ailleurs, le mode de maintien du document permet une surface d'appui importante entre ledit document et le support selon l'invention en évitant toutes zones de forte concentration de contrainte.

Un autre but de l'invention est de réaliser un support de documents résistant.

Il a pour cela l'avantage de bien répartir les contraintes sur l'ensemble du support, les contraintes étant orientées selon l'épaisseur du document.

Un autre but de l'invention est d'autoriser un réglage du support en fonction des dimensions du document et notamment en fonction de sa hauteur. Pour se faire, le support de documents, ici présenté, a l'avantage dans un mode particulier de réalisation de permettre différentes zones de pliage pour s'adapter à différentes hauteurs de documents.

L'invention a également pour objet d'offrir un support de documents qui permet un maintien non seulement par enfilage mais encore par insertion dans un fourreau. De cette façon, ledit support, qui est réutilisable, permet non seulement de maintenir dans des classeurs des documents reliés ou brochés tels que des magazines, brochures, catalogues, des dossiers et plus largement des feuilles pliées, mais également tout objet plat tel qu'une feuille simple, une liasse de feuilles volantes ou encore une simple plaque sans feuille. L'objet de la présente invention étant réalisable en matière plastique ou en papier cartonné de faible épaisseur, son prix de revient sera limité.

D'autres avantages apparaîtront au cours de la description qui va suivre qui n'est cependant donnée qu'à titre indicatif. La présente invention concerne un support de documents permettant de ranger un document dépourvu de perforations adaptées dans un classeur à anneaux ou à broches, caractérisé par le fait qu'il comprend :
- un fond muni de perforations adaptées aux anneaux ou aux broches du classeur et situées à proximité de l'un de ses bords longitudinaux et s'appliquant sur l'une des faces du document,
- une partie annulaire solidaire du fond par ses bords transversaux,
et que le fond et la partie annulaire permettent de ceindre le document par tout ou partie de son épaisseur pour le maintenir.

Les dessins ci-joints sont donnés à titre d'exemples indicatifs et non limitatifs. Ils représentent un mode de réalisation préféré selon l'invention. Ils permettront de comprendre aisément l'invention.

Les figures 1, 2, 3 et 4 illustrent un mode premier de réalisation du support.

La figure 3 est une vue en coupe selon la ligne A-A représentée en figure 4.

Les figures 5, 6, 7 et 8 représentent la réalisation du support selon l'invention dans un mode particulier de réalisation avec des rabats.

Les figures 9, 10, 11 et 12 présentent un autre mode de réalisation de l'invention dans le cas où elle permet la formation d'un fourreau.

Dans un cadre professionnel ou privé, les utilisateurs de documents écrits sont régulièrement amenés à réaliser des classements au moyen de classeurs. Il n'est pas toujours possible de perforer les documents à classer dans les classeurs à anneaux ou à broches ce qui nécessite l'emploi de supports réalisant l'interface nécessaire. L'invention s'inscrit dans ce cadre pour le support de tous les documents dans des classeurs à anneaux ou à broches de tous types.

Selon l'invention, le support (1) de documents (2) comprend tout d'abord un fond (4) muni de perforations (5) . Ces perforations (5) sont configurées de manière à s'adapter aux anneaux ou aux broches du classeur. Les perforations (5) sont situées à proximité de l'un des bords longitudinaux (6) du fond tel que représenté à la figure 1.

Le fond constitue une surface permettant l'application de l'une des faces du document (2) tel que cela apparaît aux figures 3 et 4.

Le support selon l'invention comprend également une partie annulaire (7). La partie annulaire (7) est solidaire du fond (4) par chacun de ses bords transversaux (8, 9) comme montré en figure 2. En coopérati avec le fond (4), la partie annulaire (7) permet le ceinturage du document selon son épaisseur (3). Les figures 3 et 4 illustrent un ceinturage par une partie de l'épaisseur (3) du document. Le fond (4) s'applique alors sur l'une des faces du document (2) et la partie annulaire (7) s'étend sur l'intérieur du document (2).

Il est également possible d'effectuer un ceinturage sur l'ensemble de l'épaisseur du document (2), la partie annulaire (7) s'appliquant alors sur l'autre face du document (2) .

Dans un mode particulier de réalisation, la partie annulaire (7) est formée d'au moins deux rabats (10, 11) tels que présentés en figure 5. Chacun de ces rabats (10, 11) est relié au fond (4) au niveau de l'un de ses bords transversaux (8, 9). Cette liaison peut s'effectuer par tout moyen ou encore le fond et les rabats peuvent être constitués à partir d'une seule feuille.

Chacun des rabats (10, 11) est susceptible d'être replié sur ou à l'intérieur du document (2) pour le ceindre selon une ou plusieurs zones de pliage (16) telles que présentées en figure 7.

Dans un mode particulier de réalisation, les rabats (10, 11) comprennent des moyens de solidarisation (12, 13) de leurs extrémités libres (14, 15) lorsqu'ils sont repliés.

Ces moyens de solidarisation (12, 13) seront par exemple constitués par la combinaison d'une languette disposée à l'extrémité (15) de l'un des rabats (11) et d'une fente constituée à proximité de l'extrémité (14) de l'autre rabat (10). D'autres constitutions de moyens de solidarisation (12, 13) sont également envisageables notamment par l'utilisation d'un adhésif autorisant des collages successifs ou non des rabats (10, 11).

L'invention s'applique à être utilisée pour différents types de documents et notamment des documents présentant des hauteurs ou épaisseurs différentes. Dans ce sens, un mode de réalisation préférentiel de l'invention prévoit que le support (1) comporte plusieurs zones de pliage (16) d'un ou des rabats (10, 11) par rapport au fond (4).

Pour permettre d'élargir encore les applications de l'invention, le support (1) présenté peut également permettre le rangement d'un document (2) par l'insertion dans un fourreau (17). Ce mode de réalisation est illustré aux figures 9 à 12.

Tel que représenté, le support présente des moyens de liaison du fond (4) et de la bordure longitudinale (20) de la partie annulaire (7) située du côté des perforations (5) du fond (4). Un fourreau (17) sensiblement à quatre côtés est ainsi formé, trois de ces côtés étant clos.

Les moyens de liaison du fond (4) et de la bordure longitudinale (20) ajoutent un blocage transversal du document (2) par rapport au support (1) comme présenté en figure 12.

Les moyens de liaison du fond (4) et de la bordure longitudinale (20) pourront être constitués de différentes manières. Dans le mode préférentiel illustré, ces moyens sont constitués par un ou plusieurs onglets (18) solidaires du fond (4). Ces onglets (18) s'appuient élastiquement sur la surface de la partie annulaire (7) comme cela ressort de la figure 10.

Le nombre et le positionnement des onglets (18) ne sont pas limités tout comme leur forme. Ces onglets (18) peuvent être des éléments rapportés sur la surface du fond (4) ou encore être constitués dans la matière du fond (4) par découpe dans sa surface.

Les onglets (18), solidaires du fond (4) et s'appuyant sur la surface de la partie annulaire (7) réalisent une fermeture le long de la bordure longitudinale (20) de la partie annulaire (7).

La formation d'un fourreau (17) n'autorise un déplacement du document (2) que dans le sens de son engagement ou de son désengagement du support (1). Lorsque le document (2) est inséré, son maintien est efficace de par les différents appuis que réalise le support sur ses faces.

Cependant, pour compléter ou renforcer la fixation du document (2) dans le support (1), l'invention peut présenter un élément de blocage (19).

Notamment l'élément de blocage (19) peut être situé en partie haute du fond (4) à proximité du bord longitudinal opposé à celui des perforations (5).

Dans un premier mode de réalisation, l'élément de blocage (19) est constitué par une pièce de pincement tel qu'un trombone pinçant le fond (4) et le document (2) dans le même temps.

Dans un deuxième mode de réalisation, l'élément de blocage (19) réalise un accrochage par exemple par agrafage.

Pour éviter tout dépassement de l'élément de blocage (19) au-delà des côtes maximales du fond (4), celui-ci comprend un renfoncement (21) tel que présenté en figure 10. L'élément de blocage (19) n'est donc pas saillant.

Il apparaît de la description précédente que la fabrication du support (1) selon l'invention est aisée et peut être effectuée à partir d'une feuille unique ou encore par différents éléments assemblés. Différents matériaux pourront être utilisés pour la réalisation du support et notamment du papier cartonné ou encore une matière plastique.

L'utilisation du support (1) selon l'invention est particulièrement pratique.

Selon une première possibilité, le document (2) est positionné et maintenu sur le support (1) par son enfilage sur tout ou partie de son épaisseur entre le fond (4) et la partie annulaire (7). Lorsque le support (1) comporte des rabats (10, 11) l'enfilage est remplacé par un repliage des rabats (10, 11) sur tout ou partie de l'épaisseur du document (2).

Selon le mode de réalisation où un fourreau (17) est formé, un blocage latéral supplémentaire du document (2) est réalisé. La mise en place du document (2) s'effectue par insertion dans le fourreau (17). Un élément de blocage (19) assure éventuellement un complément de maintien.

L'invention permet ainsi de larges applications à différents types de documents de dimensions et d'épaisseurs diverses.

### REFERENCES

- 1.: Support
- 2.: Document
- 3.: Epaisseur
- 4.: Fond
- 5.: Perforations
- 6.: Bord longitudinal
- 7.: Partie annulaire
- 8.: Bord transversal
- 9.: Bord transversal
- 10.: Rabat
- 11.: Rabat
- 12.: Moyen de solidarisation
- 13.: Moyen de solidarisation
- 14.: Extrémité
- 15.: Extrémité
- 16.: Zones de pliage
- 17.: Fourreau
- 18.: Onglets
- 19.: Elément de blocage
- 20.: Bordure longitudinale.
- 21.: Renfoncement

## Revendications

1. Support (1) de documents permettant de ranger un document (2) dépourvu de perforations adaptées dans un classeur à anneaux ou à broches, **caractérisé par le fait**
**qu'**il comprend :
- un fond (4) muni de perforations (5) adaptées aux anneaux ou aux broches du classeur et situées à proximité de l'un de ses bords longitudinaux (6) et s'appliquant sur l'une des faces du document (2),
- une partie annulaire (7) solidaire du fond (4) par ses bords transversaux (8, 9),
et **que** le fond (4) et la partie annulaire (7) permettent de ceindre le document (2) par tout ou partie de son épaisseur (3) pour le maintenir.

2. Support (1) de documents permettant de ranger un document (2) dépourvu de perforations adaptées dans un classeur à anneaux ou à broches, selon la revendication 1 **caractérisé par le fait**
**que** la partie annulaire (7) est formée d'au moins deux rabats (10, 11) reliés chacun à un bord transversal (8, 9) du fond (4) et susceptibles d'être repliés sur ou à l'intérieur du document pour le ceindre.

3. Support (1) de documents permettant de ranger un document (2) dépourvu de perforations adaptées dans un classeur à anneaux ou à broches, selon la revendication 2, **caractérisé par le fait**
**que** les rabats (10, 11) comprennent des moyens de solidarisation (12, 13) de leur extrémité libre (14, 15) lorsqu'ils sont repliés.

4. Support (1) de documents permettant de ranger un document (2) dépourvu de perforations adaptées dans un classeur à anneaux ou à broches, selon les revendications 2 ou 3 **caractérisé par le fait**
**que** au moins un rabat comporte plusieurs zones de pliage (16) par rapport au fond (4) pour adapter le support (1) à différentes hauteurs ou épaisseurs de documents.

5. Support (1) de documents permettant de ranger un document (2) dépourvu de perforations adaptées dans un classeur à anneaux ou à broches, selon les revendications 1 à 4, **caractérisé par le fait**
**qu'**il présente des moyens de liaison du fond (4) et de la bordure longitudinale de la partie annulaire (7) située du côté des perforations (5) du fond (4) afin de former un fourreau (17) autorisant un deuxième mode de mise en place du document (2) sur le support (1), par insertion.

6. Support (1) de documents permettant de ranger un document (2) dépourvu de perforations adaptées dans un classeur à anneaux ou à broches, selon la revendication 5, **caractérisé par le fait**
**que** les moyens de liaison sont constitués par un ou plusieurs onglets (18) solidaires du fond (4) et s'appuyant élastiquement sur la surface de la partie annulaire (7).

7. Support (1) de documents permettant de ranger un document (2) dépourvu de perforations adaptées dans un classeur à anneaux ou à broches, selon la revendication 6, **caractérisé par le fait**
**que** le ou les onglets (18) sont réalisés par découpe dans la surface du fond (4).

8. Support (1) de documents permettant de ranger un document (2) dépourvu de perforations adaptées dans un classeur à anneaux ou à broches, selon les revendications 5 à 7, **caractérisé par le fait**
**qu'**il présente un élément de blocage (19) du document complétant sa fixation sur le support (1).

9. Support (1) de documents permettant de ranger un document (2) dépourvu de perforations adaptées dans un classeur à anneaux ou à broches, selon la revendication 8, **caractérisé par le fait**
**que** l'élément de blocage (19) est reçu au niveau d'un renfoncement (21) formé sur le fond (4) et évitant tout dépassement de l'élément de blocage (19) au-delà des cotes maximales du fond (4) .

10. Support (1) de documents permettant de ranger un document (2) dépourvu de perforations adaptées dans un classeur à anneaux ou à broches, selon l'une quelconque des revendications 1 à 9, **caractérisé par le fait**
**qu'**il est réalisé en une feuille unique en papier cartonné ou en matière plastique.

11. Support (1) de documents permettant de ranger un document (2) dépourvu de perforations adaptées dans un classeur à anneaux ou à broches, selon l'une quelconque des revendications 1 à 4 ou 10, **caractérisé par le fait**
**que** le fond (4) et la partie annulaire (7) ceignent le document (2) par une partie de son épaisseur (3).

## Patentansprüche

1. Dokumentenhalter (1) zum Abheften eines Dokuments (2) ohne geeignete Perforationen für Ring- oder Briefordner, **gekennzeichnet dadurch,**
**daß** er folgende Elemente aufweist:
- einen Rücken (4) mit Perforationen (5), die den Ringen oder Klammern des Ordners entsprechen und in der Nähe einer seiner Längskanten (6) liegen und der an einer der Seiten des Dokuments (2) anliegt,
- einem ringförmigen Teil (7), der mit dem Rücken (4) über die querliegenden Ränder (8, 9) fest verbunden ist,
und **daß** der Rücken (4) und der ringförmige Teil (7) das Umschließen des Dokuments (2) über dessen teilweise oder gesamte Dicke (3) ermöglichen, um es zu halten.

2. Dokumentenhalter (1), zum Abheften eines Dokuments (2) ohne geeignete Perforationen in einen Ring- oder Briefordner gemäß Patentanspruch 1, **gekennzeichnet dadurch, daß** der ringförmige Teil (7) aus mindestens 2 Einschlägen (11, 12) besteht, die jeder mit einem querliegenden Rand (8, 9) des Rückens (4) verbunden sind und auf oder in das Dokument eingeklappt werden können, um dieses zu umfassen.

3. Dokumentenhalter (1) zum Abheften eines Dokuments (2), ohne geeignete Perforationen in einen Ring- oder Briefordner gemäß Patentanspruch 2, **gekennzeichnet dadurch, daß**:
die Einschläge (10, 11) Verbindungselemente (12, 13) für ihre freien Enden (14, 15) aufweisen, wenn sie eingeklappt sind.

4. Dokumentenhalter (1) zum Abheften eines Dokuments (2) ohne geeignete Perforationen in einen Ring- oder Briefordner gemäß Patentanspruch 2 oder 3, **gekennzeichnet dadurch, daß** mindestens ein Einschlag mehrere Faltzonen (16) in bezug auf den Rücken (4) besitzt, um den Dokumentenhalter (1) an verschiedene Höhen oder Dicken der Dokumente anzupassen.

5. Dokumentenhalter (1) zum Abheften eines Dokuments (2) ohne geeignete Perforationen in einen Ring- oder Briefordner gemäß Patentanspruch 1 bis 4, **gekennzeichnet dadurch, daß** er Verbindungselemente am Rücken (4) und am Längsrand des ringförmigen Teils (7) auf Seite der Perforationen (5) des Rückens (4) besitzt, um ein Futteral (17) zu bilden, die eine zweite Abheftungsart des Dokuments (2) auf dem Dokumentenhalter (1) durch Einlegen gestattet.

6. Dokumentenhalter (1) zum Abheften eines Dokuments (2) ohne geeignete Perforationen in einen Ring- oder Briefordner gemäß Patentanspruch 5, **gekennzeichnet dadurch, daß** die Verbindungselemente aus einem oder mehreren Zungen (18) bestehen, die mit dem Rücken (4) eine Einheit bilden und sich auf der Oberfläche des ringförmigen Teils (7) elastisch abstützen.

7. Dokumentenhalter (1) zum Abheften eines Dokuments (2) ohne geeignete Perforationen in einen Ring- oder Briefordner gemäß Patentanspruch 6, **gekennzeichnet dadurch, daß** die Zungen (18) durch Ausschnitte in der Oberfläche des Rückens (4) hergestellt werden.

8. Dokumentenhalter (1) zum Abheften eines Dokuments (2) ohne geeignete Perforationen in einen Ring- oder Briefordner gemäß Patentanspruch 5 bis 7, **gekennzeichnet dadurch, daß** er ein Blockierelement (19) für das Dokument aufweist, das dessen Befestigung auf dem Dokumentenhalter (1) ergänzt.

9. Dokumentenhalter (1) zum Abheften eines Dokuments (2) ohne geeignete Perforationen in einen Ring- oder Briefordner gemäß Patentanspruch 8, **gekennzeichnet dadurch, daß** das Blockierelement (19) in einer, im Rücken (4) gebildeten Vertiefung (21) einliegt, wodurch verhindert wird, daß das Blockierelement (19) über die maximalen Abmessungen des Rückens (4) hinausgeschoben wird.

10. Dokumentenhalter (1) zum Abheften eines Dokuments (2) ohne geeignete Perforationen in einen Ring- oder Briefordner gemäß einem der Patentansprüche 1 bis 9, **gekennzeichnet dadurch, daß** er aus einem einzigen Blatt aus kartoniertem Papier oder Plastik besteht.

11. Dokumentenhalter (1) zum Abheften eines Dokuments (2) ohne geeignete Perforationen in einen Ring- oder Briefordner gemäß Patentanspruch 1 bis 4 oder 10, **gekennzeichnet dadurch, daß** der Rücken (4) und der ringförmige Teil (7) das Dokument über einen Teil seiner Dicke (3) umschließen.

## Claims

1. Support (1) for storing a document (2) without adapted perforations in a pin or ring binder, **characterized in that**
it includes
- a back (4) provided with perforations (5) adapted to the rings or the pins of the binder and located close to one of its longitudinal edges (6) and applying on one of the sides of the document (2),
- an annular part (7) joined to the back (4) along its transverse edges (8, 9),
and that the back (4) and the annular part (7) allow the document (2) to be enclosed for all or part its thickness (3) in order to hold it.

2. Support (1) for storing a document (2) without adapted perforations in a pin or ring binder, according to claim 1, **characterized in that**
the annular part (7) is formed of at least two flaps (10, 11) connected each one to a transverse edge (8, 9) of the back (4) and capable of being folded on or inside the document in order to enclose it.

3. Support (1) for storing a document (2) without adapted perforations in a pin or ring binder, according to claim 2, **characterized in that**
flaps (10, 11) include means for joining (12, 13) their unattached ends (14, 15) when they are folded.

4. Support (1) for storing a document (2) without adapted perforations in a pin or ring binder, according to claim 2 or 3, **characterized in that**
at least one flap comprises several folding zones (16) relative to the back (4) so that the support (1) can be adapted to the various heights or thicknesses of documents.

5. Support (1) for storing a document (2) without adapted perforations in a pin or ring binder, according to claims 1 to 4, **characterized in that**
it presents means for connecting the back (4) and the longitudinal edge of the annular party (7) located on the perforations (5) side of the back (4) in order to form a sleeve (17) allowing a second method of installing the document (2) on the support (1) by insertion.

6. Support (1) for storing a document (2) without adapted perforations in a pin or ring binder, according to claim 5, **characterized in that**
the means for connection consist of one or more tabs (18) joined to the back (4) and elastically bearing on the surface of the annular part (7)

7. Support (1) for storing a document (2) without adapted perforations in a pin or ring binder, according to claim 6, **characterized in that**
the tabs (18) are created by cutting the surface of the back (4).

8. Support (1) for storing a document (2) without adapted perforations in a pin or ring binder, according to claims 5 to 7, **characterized in that**
it presents an element for blocking (19) the document in order to complete its fixing on the support (1).

9. Support (1) for storing a document (2) without adapted perforations in a pin or ring binder, according to claim 8, **characterized in that**
the blocking element (19) is received at a cut-out (21) formed on the back (4) and stopping the blocking element (19) at the maximum dimensions of the back (4).

10. Support (1) for storing documents (2) without adapted perforations in a pin or ring binder, according to claims 1 to 9, **characterized in that**
it is produced from a single sheet of cardboard or plastic.

11. Support (1) for storing a document (2) without adapted perforations in a pin or ring binder, according to claims 1 to 4 or 10, **characterized in that**
the back (4) and the annular part (7) enclose the document (2) by part of its thickness (3).
